# EUROPÄISCHE PATENTSCHRIFT

(11) **EP 1 203 726 B1**
(45) Veröffentlichungstag und Bekanntmachung des Hinweises auf die Patenterteilung: **10.12.2003**
(21) Anmeldenummer: 01125997.5
(22) Anmeldetag: 31.10.2001
(51) Int. Cl.: B65D 33/00

(54) **Beutel mit ablösbarer Serviette**
Bag with detachable serviette
Sac avec serviette détachable

(30) Priorität: 02.11.2000 DE 20018754 U
(43) Veröffentlichungstag der Anmeldung: 08.05.2002
(73) Patentinhaber: Kimmlinger, Karl, 66578 Schiffweiler (DE)
(72) Erfinder: Kimmlinger, Karl, 66578 Schiffweiler (DE)
(74) Vertreter: Vièl, Christof, Dipl.-Ing.

(56) Entgegenhaltungen:
- EP-A- 0 858 951
- WO-A-96/10356
- DE-U- 1 973 933
- FR-A- 974 299
- US-A- 5 590 783

## Beschreibung

Die Erfindung betrifft einen Beutel, der zwei an mindestens zwei Kanten miteinander verbundene Seitenwände und eine Öffnung aufweist.

Ein derartiger Beutel ist beispielsweise aus der DE 86 30 398 U1 bekannt. Der dort beschriebene Beutel besteht aus Papier und dient zum Verabreichen von Backwaren, gebratenen Fleischwaren oder dergleichen. Der Beutel besteht aus einer bodenseitigen Beutelwand 1 rechteckiger Konfiguration mit einer Einschlagklappe sowie einem Zuschnitt aus Papier, der randseitig gefaltet ist und an drei Seiten um die Beutelwand herumgelegt und dort verklebt ist, so daß ein Faltenbeutel mit einer der Einschlagklappe zugeordneten Einstecköffnung entsteht. Die bodenseitige Beutelwand mit der Einschlagklappe besteht aus einem deutlich steiferen Papier als das Faltenteil und erhält dadurch eine tablettartige Steifheit.

Ein derartiger Beutel ist beispielweise auch aus der EP 0 858 951 A bekannt. Der dart beschriebene Beutel nimmt eine Serviette in einer parallel zu einer der Seitenwände Außentasche auf.

Problematisch ist bei derartigen Verpackungen, daß es beim Verzehr der darin enthaltenen Lebensmittel, welcher in der Regel im Stehen oder im Gehen erfolgt, häufig zu einem Verschmutzen der Hände kommt. Beim Verkauf des Lebensmittels mitgegebene Servietten können nur mit Schwierigkeiten in der Hand bis zum Ende des Verzehrvorganges aufbewahrt werden, da häufig beide Hände zum Verzehr benötigt werden. Werden die mitgeführten Servietten in eine Tasche gesteckt, so besteht die Gefahr des Verschmutzens dieser Tasche beim Herausnehmen der Serviette.

Aufgabe der Erfindung ist es daher, eine Lösung für diese Problematik zu finden, die einfach und kostengünstig zu realisieren ist.

Diese Aufgabe wird erfindungsgemäß dadurch gelöst, daß an der Außenseite des Beutels parallel zu einer der Seitenwände eine von dem Beutel lösbare Serviette befestigt ist.

Somit kann die Serviette bis zum Ende des Verzehrvorganges an der Außenseite des Beutels verbleiben, so daß nicht die Gefahr besteht, sie zu verlieren oder zu beschmutzen. Ist der Verzehrvorgang beendet, kann die Serviette abgelöst und benutzt werden.

Eine Weiterbildung der Erfindung besteht darin, daß die Serviette mittels einer Perforation oder einer lösbaren Klebeverbindung ablösbar ist.

Die Perforation erleichtert den Abreißvorgang und ergibt eine gerade Abrißkante, die lösbare Klebeverbindung ermöglicht das Abziehen der Serviette von dem Beutel.

In einer bevorzugter Weiterbildung ist vorgesehen, daß der Beutel aus einem Flächenelement besteht, wobei die Seitenwände an einer Kante durch Falten und an einer benachbarten Kante durch Kleben oder Versiegeln miteinander verbunden sind.

Dies ergibt einen Beutel mit rechteckiger bzw. quadratischer Außenform, in dessen durch die nicht miteinander verbundenen benachbarten Kanten gebildete Öffnung ein zu verzehrendes Lebensmittel gesteckt werden kann.

Vorzugsweise ist vorgesehen, daß an der geklebten bzw. versiegelten Kante die eine der Seitenwände umgefalzt ist und die andere Seitenwand hinter dem Falz verklebt oder versiegelt ist.

Dadurch wird die Qualität der Verbindung verbessert.

Ebenfalls ist es zweckmäßig, daß die Serviette an der geklebten bzw. versiegelten Kante befestigt ist.

Somit kann in einem Vorgang die Verbindung der Seitenwände und das Befestigen der Serviette erfolgen.

Es liegt im Rahmen der Erfindung, daß der Beutel aus fettabweisendem Papier besteht.

Fettabweisendes Papier eignet sich als Verpackung für zahlreiche Lebensmittel und kann leicht entsorgt werden.

Eine Weiterbildung der Erfindung besteht darin, daß eine der Seitenwände aus einem deutlich steiferen Material als die andere besteht.

Hierdurch wird erreicht, daß das in den Beutel eingesteckte Lebensmittel besser vor Beschädigung geschützt ist und daß es besser gehalten werden kann.

Die Vorteile der Erfindung bestehen im wesentlichen darin, daß der Beutel durch die Mitgabe einer daran befestigten Serviette aufgewertet wird, was einen zusätzlichen Service darstellt, und dies in einfach zu realisierender Weise, so daß der Beutel dennoch kostengünstig zur Verfügung gestellt werden kann.

Nachstehend wird die Erfindung anhand eines in einer Zeichnung dargestellten bevorzugten Ausführungsbeispiels erläutert.

Es zeigt
- Fig. 1: eine perspektivische Darstellung eines erfindungsgemäßen Beutels mit daran befestigter Serviette.

Aus einem rechteckigen Bogen aus fettabweisendem Papier wird durch einmaliges Falten in Querrichtung sowie Umfalzen einer Seitenwand 2 und Verkleben oder Versiegeln (ggf. Verschweißen) der anderen Seitenwand 3 hinter dem Falz ein quadratischer Beutel 1 erzeugt, der zwei an zwei benachbarten Kanten 4, 5 miteinander verbundene Seitenwände 2, 3 aufweist und dessen beide andere, nicht miteinander verbundene Kanten 6, 7 eine Öffnung 8 zum Einstecken eines Lebensmittels bilden.

Alternativ können auch die Seitenwände 2, 3 an drei Kanten miteinander verbunden werden, wobei die Öffnung 8 nur noch durch eine Kante gebildet wird.

Hinter dem Falz der einen Seitenwand 2 und parallel zu der Außenseite der anderen Seitenwand 3 ist eine Serviette 10 vorzugsweise ebenfalls durch Verkleben oder Versiegeln hinter dem Falz befestigt, die entlang einer Perforation 9 oder durch eine lösbare Klebeverbindung abgetrennt werden kann.

Diese Serviette 10 kann bei Bedarf abgetrennt und benutzt werden. Sie kann mit dem Beutel 1 entsorgt werden.

Es kann zweckmäßig sein, daß eine der Seitenwände 2, 3 aus einem wesentlich steiferen Material als die andere Seitenwand 2, 3 besteht, wodurch der Inhalt des Beutels 1 besser vor einer Deformation geschützt ist. Zudem läßt sich so der Beutel 1 besser in der Hand halten, ohne daß Druck auf den Inhalt ausgeübt werden muß.

Sind die Seitenwände 2, 3 mit einem Aufdruck versehen, kann hinter der Serviette 1 ein Aufdruck vorborgen sein, der erst beim Ablösen der Serviette 1 zu erkennen ist und somit einen Überraschungseffekt mit sich bringt.

## Patentansprüche

1. Beutel, der zwei an mindestens zwei Kanten miteinander verbundene Seitenwände und eine Öffnung aufweist, **dadurch gekennzeichnet, daß** an der Außenseite des Beutels (1) parallel zu einer der Seitenwände (3) eine ablösbare Serviette (10) befestigt ist.

2. Beutel gemäß Anspruch 1, **dadurch gekennzeichnet, daß** die Serviette (10) mittels einer Perforation (9) oder einer lösbaren Klebung ablösbar ist.

3. Beutel gemäß Anspruch 1, **dadurch gekennzeichnet, daß** der Beutel (1) aus einem Bogen besteht, wobei die Seitenwände (2, 3) an einer Kante (4) durch Falten und an einer benachbarten Kante (5) durch Kleben oder Versiegeln miteinander verbunden sind.

4. Beutel gemäß Anspruch 3, **dadurch gekennzeichnet, daß** an der geklebten bzw. versiegelten Kante (5) die eine der Seitenwände (2) umgefalzt ist und die andere Seitenwand (3) hinter dem Falz verklebt bzw. versiegelt ist.

5. Beutel gemäß Anspruch 3, **dadurch gekennzeichnet, daß** die Serviette (10) an der geklebten bzw. versiegelten Kante (5) befestigt ist.

6. Beutel gemäß Anspruch 1, **dadurch gekennzeichnet, daß** der Beutel (1) aus fettabweisendem Papier besteht.

7. Beutel gemäß Anspruch 1, **dadurch gekennzeichnet, daß** eine der Seitenwände (2, 3) aus einem deutlich steiferen Material als die andere besteht.

## Claims

1. A bag comprising two walls connected with each other along at least two edges and having an opening, **characterized in that** a detachable serviette (10) is attached to the outside of the bag (1) parallel to one of the walls (3).

2. The bag of claim 1, **characterized in that** the serviette (10) is detachable by means of a perforation (9) or a temporary bonded joint.

3. The bag of claim 1, **characterized in that** the bag (1) consists of a sheet, the walls (2, 3) being connected with each other at one edge (4) by folding and at an adjacent edge (5) by adhesive bonding or sealing.

4. The bag of claim 3, **characterized in that** at the bonded or sealed edge (5), one of the walls (2) has a tuck, and the other wall (3) is bonded or sealed behind the tuck.

5. The bag of claim 3, **characterized in that** the serviette (10) is attached at the bonded or sealed edge (5).

6. The bag of claim 1, **characterized in that** the bag (1) is made of greaseproof paper.

7. The bag of claim 1, **characterized in that** one of the walls (2, 3) is made of a considerably stiffer material than the other wall.

## Revendications

1. Sac présentant deux parois latérales reliées entre elles par au moins deux côtés et une ouverture, **caractérisé en ce que** une serviette (10) amovible est fixée sur la face externe du sac (1) parallèlement à une des parois latérales (3).

2. Sac selon la revendication 1, **caractérisé en ce que** la serviette (10) est amovible au moyen d'une perforation (9) ou d'un collage décollable.

3. Sac selon la revendication 1, **caractérisé en ce que** le sac (1) est constitué d'une feuille, les parois latérales (2, 3) étant reliées entre elles sur un côté par pliage est sur un côté contigu (3) par collage ou par soudure.

4. Sac selon la revendication 3, **caractérisé en ce que** sur le côté (5) collé ou soudé l'une des parois latérales (2) est repliée et l'autre paroi latérale (3) est collée ou soudée derrière le repli.

5. Sac selon la revendication 3, **caractérisé en ce que** la serviette (10) est fixée au côté (5) collé ou soudé.

6. Sac selon la revendication 1, **caractérisé en ce que** la serviette (10) est composée de papier n'absorbant pas les graisses.

7. Sac selon la revendication 1, **caractérisé en ce que** l'une des parois latérales (2, 3) est constituée d'un matériau nettement plus rigide que l'autre.
